# DEMANDE DE BREVET EUROPEEN

(11) **EP 4 760 416 A1**
(43) Date de publication de la demande: **17.06.2026**
(21) Numéro de dépôt: 24219588.1
(22) Date de dépôt: 12.12.2024
(51) Int. Cl.: G04B 37/04, G04B 37/00

(54) **CHARNIÈRE À MÉCANISME D'INDEXATION NOTAMMENT POUR PIÈCE D' HORLOGERIE**

(71) Demandeur: Manufacture d'Horlogerie Audemars Piguet SA, 1348 Le Brassus (CH)
(72) Inventeur: Fagard, Florian, 2000 Neuchâtel (CH)
(74) Mandataire: P&TS SA (AG, Ltd.)

(57) **Abrégé**

L'invention concerne une charnière (10) à mécanisme d'indexation notamment pour pièce d'horlogerie (100), comprenant une première partie (20) et une seconde partie (40) montée pivotante sur la première partie (20). Celle-ci comporte une aile (22), un support (26) et au moins une pièce d'indexation (56a, 56b) montée sur le support (26) et dotée d'une denture frontale (64) définissant une pluralité de positions angulaires d'indexation. La denture frontale (64) est orientée dans un plan général orthogonal à l'axe de pivotement de la charnière. La seconde partie (40) comporte une aile (42), un support (46a, 46b) et au moins une contre-pièce (66a, 66b) montée sur le support (46a, 46b) et dotée d'une denture frontale (74) agencée pour coopérer avec la denture frontale (64) de ladite au moins une pièce d'indexation. L'une de la pièce d'indexation (56a, 56b) et de la contre-pièce (66a, 66b) est montée pour pouvoir se déplacer en translation le long de l'axe de pivotement de la charnière. Celle-ci comprend en outre au moins un organe de contrainte (52) agencé pour pouvoir déplacer l'une de la pièce d'indexation (56a, 56b) et de la contre-pièce (66a, 66b) pour que leur denture frontale respective (64, 74) puissent soit être en prise sous la contrainte de l'organe de contrainte (52), soit écartées, à l'encontre de l'organe de contrainte (52), pour permettre à l'une de la première partie (20) et de la seconde partie (52) d'être déplacée angulairement d'une position angulaire d'indexation à une autre.

## Description

### Domaine technique

La présente invention concerne une charnière notamment pour une pièce d'horlogerie dotée d'un boitier principal contenant un mouvement horloger de base et d'un boitier secondaire contenant au moins une fonction ou une indication horlogère. La charnière a la particularité de comporter un mécanisme d'indexation offrant différentes positions indexées du boitier secondaire par rapport au boitier principal. La charnière selon la présente invention peut aussi être utilisée pour un article de bijouterie.

### Etat de la technique

Les montres de poche incluent souvent des modèles avec un couvercle rabattable. Ce couvercle protège le verre de la montre contre les rayures, les chocs et la poussière. Le couvercle est relié à la boîte de la montre par une charnière permettant son ouverture et sa fermeture. Parmi les différentes charnières utilisées dans ces montres de poche, celles à goupille conique sont fréquentes.

Les charnières à goupille conique présentent néanmoins plusieurs inconvénients, en particulier en ce qui concerne leur robustesse et la stabilité du couvercle. Ces problèmes se présentent particulièrement pour les montres où le couvercle est fabriqué à partir de matériaux massifs, ou encore lorsque le couvercle possède une épaisseur importante afin d'y intégrer par exemple une ou plusieurs complications pour les pièces d'horlogerie comportant une multitude de complications.

Plus précisément, lorsque le couvercle est trop lourd, la charnière subit des contraintes accrues à chaque ouverture et fermeture. Le poids supplémentaire exerce une pression excessive sur la goupille conique, augmentant ainsi l'usure au niveau des points de friction entre la goupille et les charnerons de la charnière. L'usure de la goupille rend la charnière plus fragile tout en ne lui permettant plus d'assurer un bon maintien du couvercle, ce qui pourrait entraîner un jeu dans l'articulation ou une rupture de la charnière à long terme.

Par ailleurs, ce type de charnières n'offre pas la possibilité de maintenir le couvercle de manière stable et précise dans différentes positions angulaires par rapport à la boîte de la montre. Or, pour des pièces d'horlogerie dont le couvercle est dimensionné pour intégrer un mécanisme permettant de renseigner l'utilisateur sur une fonction particulière, il est souhaitable de permettre à celui-ci d'ajuster l'angle d'ouverture du couvercle parmi plusieurs positions stables pour pouvoir obtenir une visualisation optimale de la fonction horlogère.

### Bref résumé de l'invention

Un but de la présente invention est par conséquent de proposer une charnière, notamment pour pièce d'horlogerie exempte d'au moins une partie des limitations susvisées.

Plus particulièrement, un but de la présente invention est de proposer une charnière comportant un mécanisme d'indexation robuste offrant différentes positions indexées stables, notamment d'un boitier par rapport à un couvercle ou à boitier secondaire d'une pièce d'horlogerie.

Selon l'invention, ce but est atteint, au moins en partie, au moyen d'une charnière à mécanisme d'indexation, notamment pour pièce d'horlogerie, comprenant deux parties montées pivotantes l'une par rapport à l'autre. La première partie comporte une aile, un support et au moins une pièce d'indexation montée sur le support et dotée d'une denture frontale définissant une pluralité de positions angulaires d'indexation. La denture frontale est orientée dans un plan général orthogonal à l'axe de pivotement de la charnière. La seconde partie comporte une aile, un support et au moins une contre-pièce montée sur le support et dotée d'une denture frontale agencée pour coopérer avec la denture frontale de ladite au moins une pièce d'indexation. L'une de la pièce d'indexation et de la contre-pièce est montée pour pouvoir se déplacer en translation le long de l'axe de pivotement de la charnière. Celle-ci comprend en outre au moins un organe de contrainte agencé pour pouvoir déplacer l'une de la pièce d'indexation et de la contre-pièce pour que leur denture frontale respective puissent soit être en prise sous la contrainte de l'organe de contrainte, soit écartées, à l'encontre de l'organe de contrainte, pour permettre à l'une de la première partie et de la seconde partie d'être déplacée angulairement d'une position angulaire d'indexation à une autre.

Selon une forme de réalisation, la charnière comporte deux paires de pièces à denture frontale. Chaque paire comprend une pièce d'indexation et une contre-pièce.

Selon une forme de réalisation, le support de la première partie de la charnière comporte en outre un ou deux logements. La pièce ou chaque pièce d'indexation est agencée, au moins en partie, dans le logement ou l'un des logements.

Selon une forme de réalisation, la pièce ou chaque pièce d'indexation comporte un corps agencé dans le logement ou l'un des logements du support central. Le corps et le logement sont de formes complémentaires et sont configurés pour empêcher toute rotation relative entre eux.

Selon une forme de réalisation, le corps de la pièce ou de chaque pièce d'indexation comporte un épaulement destiné à venir en butée contre une paroi du logement lorsque la pièce ou chaque pièce d'indexation est dans la position de déverrouillage.

Selon une forme de réalisation, le support de la seconde partie de la charnière est sous la forme de deux réceptacles agencés de part et d'autre du support de la première partie de la charnière. Les contre-pièces sont agencées dans ce support.

Selon une forme de réalisation, chaque réceptacle comporte un logement recevant en partie la pièce d'indexation et la contre-pièce.

Selon une forme de réalisation, la charnière comporte en outre au moins une tige traversant au moins partiellement le support de la première partie, traversant la pièce ou chaque pièce d'indexation et au moins en partie la contre-pièce ou chaque contrepièce.

Selon une forme de réalisation, la seconde partie de la charnière comporte deux parois latérales dotées chacune d'un trou coaxial à l'axe de pivotement de la charnière. Chaque contre-pièce comporte un moyeu agencé dans le trou de la paroi respective afin d'être entraîné en rotation autour de l'axe de pivotement lorsque les première et seconde parties de la charnière sont pivotées l'une par rapport à l'autre.

Selon une forme de réalisation, le moyeu de chaque contre-pièce et le trou de la paroi latérale correspondante sont de formes complémentaires et sont configurés pour que chaque contre-pièce puisse être montée dans une position angulaire déterminée afin de définir les différentes positions de la pluralité de positions angulaires indexées.

Selon une forme de réalisation, l'organe de contrainte est agencé autour de la tige.

Selon une forme de réalisation, la contre-pièce ou l'une des contre-pièces est solidaire de la tige afin que le pivotement de la seconde partie par rapport à la première partie de la charnière entraine la tige en rotation autour de son axe.

Selon une forme de réalisation, la pièce d'indexation ou chaque pièce d'indexation est dotée d'un logement interne dans lequel est fixé un joint. Le joint est monté autour de la tige afin que la rotation de celle-ci autour de son axe soit freinée par la friction du joint sur la tige.

Selon une forme de réalisation, le profil de la denture frontale de chaque pièce d'indexation est déterminé pour que le pas angulaire entre les différentes positions de la pluralité de positions angulaires indexées soit constant et compris dans une plage allant de 10° à 30°.

Un autre aspect de l'invention porte sur une pièce d'horlogerie comportant un boitier, un couvercle et la charnière selon l'une des formes de réalisation susvisées. Les ailes des première et seconde parties de la charnière sont solidaires pour l'une du boitier et pour l'autre du couvercle.

Selon une forme de réalisation, le boitier est un boitier principal contenant un mouvement horloger de base alors que le couvercle est un boitier secondaire contenant au moins une fonction ou une indication horlogère.

Un autre aspect de l'invention porte sur un article de bijouterie comportant la charnière selon l'une des formes de réalisation susvisées

### Brève description des figures

Des exemples de mise en oeuvre de l'invention sont indiqués dans la description illustrée par les figures annexées dans lesquelles :
- la figure 1 illustre une vue en perspective d'une boite de montre comprenant un boitier secondaire articulé sur un boitier principal par une charnière, selon une forme de réalisation ;
- la figure 2 illustre une vue en perspective de la charnière de la figure 1 ;
- la figure 3 illustre une vue éclatée de la charnière de la figure 2 ;
- la figure 4 illustre une vue agrandie d'une pièce d'indexation de la figure 3 ;
- la figure 5 illustre une vue agrandie d'une contre-pièce de la figure 3 ;
- la figure 6 illustre une vue de dessus de la charnière de la figure 2 dans une configuration fermée,
- la figure 7 illustre une vue en coupe de la charnière de la figure 6 selon A-A,
- la figure 8 illustre une vue de dessus de la charnière de la figure 2 dans une configuration ouverte, et
- la figure 9 illustre une vue en coupe de la charnière de la figure 8 selon B-B.

### Exemples de mode de réalisation de l'invention

Selon une forme de réalisation préférentielle et en référence en particulier aux figures 1 à 3, la pièce d'horlogerie 100 comporte un boitier principal 110 contenant un mouvement de base (non-représenté), un boitier secondaire 120 contenant une fonction horlogère, de préférence une complication horlogère (non-représentée), et une charnière 10 reliant le boitier principal 110 au boitier secondaire 120. La fonction ou complication horlogère peut être notamment un calendrier luni-solaire, un quantième perpétuel, un mécanisme d'affichage des phases de la lune ou tout autre mécanisme permettant de renseigner l'utilisateur sur une information temporelle. A noter qu'un tel mécanisme ne requière pas nécessairement d'être couplé à un mouvement.

La charnière 10 comporte une première partie 20 dotée d'une aile 22 fixée au boitier principal 110 et une seconde partie 40 dotée d'une aile 42 fixée au boitier secondaire 110. Au regard de la figure 3, l'aile 22, 42 des première et seconde parties 20, 40 de la charnière comporte deux trous de fixation, de préférence deux lamages 24, 44, pour leur fixation respectivement aux boitier principal et secondaire au moyen de vis.

La première partie 20 de la charnière comporte en outre un support central 26 solidaire de l'aile 22. Le support central 26 comprend une portion sensiblement cylindrique. Celle-ci est dotée d'un trou traversant 28 (Fig. 7) et de deux logements 29 agencés de part et d'autre du trou traversant. Une tige 50 est agencée en partie dans le trou traversant 28. Un organe de contrainte 52, typiquement un ressort de compression, est agencé à l'intérieur du trou traversant 28 autour de la tige 50 alors que deux pièces d'indexation 56a, 56b sont agencées dans leur logement respectif 29 contre les extrémités respectives de l'organe de contrainte.

Selon la figure 4, chaque pièce d'indexation comporte un corps 58 et une denture frontale 64, typiquement métallique, située dans un plan général sensiblement orthogonal à l'axe de pivotement de la charnière qui correspond à l'axe longitudinal de la tige 50 selon cet exemple de réalisation. Le corps 58 est sensiblement cylindrique et est doté de deux méplats 60 qui sont diamétralement opposés. Chaque pièce d'indexation 56a, 56b comporte par ailleurs un trou axial 63 pour supporter et guider la tige 50 autour de son axe de rotation lors de l'ouverture de la pièce d'horlogerie.

On relèvera par ailleurs qu'un passage 62 traverse de part en part le corps 58 au niveau des méplats. Ce passage est destiné à accueillir temporairement une goupille lors de l'assemblage de la charnière comme on le verra par la suite. La paroi périphérique du logement 29 est de forme complémentaire à celle du corps 58 est comporte ainsi deux surfaces planes diamétralement opposées contre lesquelles sont positionnés les méplats 60 du corps de la pièce d'indexation respective 56a, 56b afin de permettre un mouvement en translation de celle-ci le long de la tige 50 tout en empêchant sa rotation autour de l'axe de la tige 50. Le corps 58 de la pièce d'indexation ainsi que la paroi périphérique du logement 29 peuvent avoir d'autres sections non-circulaires afin de bloquer la pièce d'indexation en rotation.

En se référant à nouveau à la figure 3, la seconde partie 40 comporte deux réceptacles 46a, 46b agencés de part et d'autre du support central 26 de la première partie 20. Deux contre-pièces 66a, 66b sont agencées dans les réceptacles respectifs. Selon la figure 5, chaque contre-pièce comporte un moyeu 68, un disque 75 solidaire du moyeu 68 ainsi qu'une denture frontale 74, typiquement métallique. La denture frontale 74 est disposée sur une face du disque 75 dans un plan sensiblement orthogonal à l'axe de pivotement de la charnière, en l'occurrence dans un plan sensiblement orthogonal à l'axe longitudinal de la tige 50 selon la présente forme de réalisation, afin d'être en prise avec la denture frontale 64 de la pièce d'indexation correspondante 56a, 56b sous l'action de l'organe de contrainte 52. Chaque contre-pièce 66a, 66b comporte par ailleurs un trou axial 73 pour le passage de la tige 50.

Selon une forme de réalisation, une des extrémités de la tige 50 est chassée dans le trou axial 73 de la première contre-pièce 66a alors que l'autre extrémité de la tige 50 est montée libre en rotation dans le trou axial 73 de la seconde contre-pièce 66b pour permettre l'assemblage de la charnière selon la description ci-après. Le diamètre du trou axial de la seconde contre-pièce 66b est ainsi légèrement supérieur au diamètre de la tige 50.

A l'instar du corps des pièces d'indexation, le moyeu 68 des contre-pièces 66a, 66b est sensiblement cylindrique avec deux méplats 70 diamétralement opposés. Les deux réceptacles 46a, 46b comportent chacun une paroi latérale 49 dotée d'un trou 48 dans lequel est fixé le moyeu 68 de la contre-pièce respective, par exemple par chassage. Etant donné que la première contre-pièce 66a est solidaire de la tige 50, celle-ci est solidaire en rotation de la seconde partie 40 de la charnière.

Le trou 48 de la paroi latérale 49 de chaque réceptacle 46a, 46b comporte deux surfaces planes diamétralement opposées et agencées en correspondance avec les méplats 70 du moyeu 68. Cela permet de positionner angulairement les contre-pièces 66a, 66b pour que les pas angulaires de sa denture frontal 74 soient positionnés selon une référence, en particulier pour que les dentures des contre-pièces s'emboîtent avec celles des pièces d'indexation correspondantes lorsque les surfaces principales intérieures des boîtiers 110, 120 sont au plus proche l'une de l'autre. Les différentes positions indexées peuvent ainsi être choisies en fonction de l'orientation angulaire des contre-pièces pour correspondre aux angles d'ouverture souhaités du boitier secondaire 120 par rapport au boitier principal 110 comme on le verra par la suite.

Selon la figure 7, les extrémités du ressort de compression 52 contraignent les pièces d'indexation 56a, 56b dans une position axiale de verrouillage dans laquelle leurs dentures frontales 64 sont en prise avec les dentures frontales 74 des contre-pièces 66a, 66b immobilisant ainsi la charnière 10 pour empêcher tout pivotement relatif entre les première et seconde parties 20, 40. Le logement 29 de chaque pièce d'indexation 56a, 56b est dimensionné afin que la paroi 30, de forme annulaire, soit en retrait par rapport à un épaulement annulaire 61 du corps 58 des pièces d'indexation 56a, 56b. Ce retrait permet le déplacement axial des pièces d'indexation le long de la tige 50 dans une position de déverrouillage dans laquelle l'épaulement 61 est en butée contre la paroi 30.

Ainsi, les deux pièces d'indexation 56a, 56b sont déplacées dans la position de déverrouillage sous l'action de la denture frontale 74 des contre-pièces 66a, 66b contre la denture frontale 64 des pièces d'indexation lorsque la seconde partie 40 est pivotée par rapport à la première partie 20 autour de l'axe de la tige 50 lors du pivotement du boitier secondaire 120 par rapport au boitier principal 110 de la pièce d'horlogerie. Les dentures frontales des pièces d'indexation et contre-pièces étant réalisées dans un matériau dur, le déplacement axial des pièces d'indexation est provoqué par l'interaction des dentures frontales respectives lors de l'ouverture/fermeture de la pièce d'horlogerie 100.

On relèvera que les propriétés de l'organe de contrainte 52 sont choisies afin de trouver un juste équilibre entre la stabilité du boitier 120 secondaire dans l'une quelconque des positions indexées par rapport au boitier principal 110 tout en permettant une manipulation aisée de la pièce d'horlogerie lors de son ouverture et de sa fermeture.

La charnière 10 permet un pivotement du boitier secondaire 120 par rapport au boitier principal 110 d'un angle supérieur à 90°, préférablement compris dans une plage allant de 90° à 180°. L'utilisateur peut pivoter le boitier secondaire par rapport au boitier principal jusqu'à atteindre l'angle souhaité, par exemple aux alentours de 120°. Les pièces d'indexation 56a, 56b sont ensuite ramenées dans la position de verrouillage afin d'immobiliser la charnière dans une position indexée.

On relèvera que le profil des dentures frontale 64, 74 des pièces d'indexation et des contre-pièces est configuré pour que la force qui doit être exercée sur les deux parties 20, 40 de la charnière 10 soit relativement importante pour occasionner un pivotement relatif entre ces deux parties. Cela permet d'éviter que le boitier secondaire 120 se déloge d'une des positions angulaires indexée de manière non-intentionnelle. Les dents comportent des faces présentant une inclinaison souhaitée afin de trouver un compromis entre la stabilité du boitier secondaire 120 dans chaque position angulaire indexée et la force à appliquer pour l'ouverture/fermeture de la pièce d'horlogerie.

En effet, plus cette inclinaison est importante, plus la force nécessaire pour induire un mouvement de translation aux pièces d'indexation est importante afin de pouvoir pivoter le boitier secondaire 120 par rapport au boitier principal 110. À l'inverse, plus cette inclinaison est faible, moins il faudra de force pour provoquer un mouvement de translation des pièces d'indexation, ce qui peut affecter la stabilité du boîtier secondaire dans une position indexée. L'inclinaison des dentures frontales peuvent varier en fonction des propriétés de l'organe de contrainte qui influencent également la stabilité des positions indexées comme mentionné précédemment.

Le nombre de position indexées est déterminé par le profil de la denture frontale des pièces d'indexation et des contre-pièces. La denture frontale telle qu'illustrée à la figure 4 comporte douze dents afin de permettra un déplacement angulaire de 30° entre deux positions indexées. Ainsi, les deux méplats 70 du moyeu 68 des contre-pièces 66a, 66b permettent de positionner angulairement ces dernières afin que les différentes positions indexées puissent verrouiller la charnière lorsque le boitier secondaire 120 forme de préférence un angle de 90°, 120°, 150° et 180° par rapport au boitier principal 110. Il va de soi que le profil de la denture frontale des pièces d'indexation et des contre-pièces peut être modifié afin d'avoir un pas angulaire différent entre deux positions indexées, par exemple un pas angulaire de 15° au lieu de 30° afin d'offrir un plus grand choix de position indexées.

On relèvera selon les figures 7 à 9 que la denture frontale des pièces d'indexation 56a, 56b sont agencées dans les réceptacles 46a, 46b de la seconde partie 20 de la charnière.

La charnière peut comporter, de manière optionnelle, un système de friction afin de freiner l'ouverture de la pièce d'horlogerie 100. A cet effet, chaque pièce d'indexation 56a, 56b est dotée d'un logement interne 59 à l'intérieur duquel est fixée un joint torique 54a, 54b. Chaque joint est monté sur la tige 50. Ainsi, lorsque le boitier secondaire 120 est pivoté par rapport au boitier principal 110, le pivotement de la seconde partie 40 de la charnière par rapport à le première partie 20 entraine en rotation de la tige 50 autour de son axe. Cette rotation est freinée par la friction occasionnée par les joints toriques 54a, 54b sur la tige.

Au regard de la figure 7, la portion sensiblement cylindrique du support comporte au niveau de sa base deux trous d'assemblage réalisés pour permettre un assemblage aisé de la charnière. Celle-ci est de préférence assemblée de la manière suivante.

L'organe de contrainte 52 est tout d'abord positionné dans le trou traversant 28 du support central 26 de la première partie 20 de la charnière. Les deux pièces d'indexation 56a, 56b sont ensuite montées dans leur logement respectif 29 puis maintenues temporairement dans leur position de déverrouillage au moyen d'une goupille insérée dans le passage 62 du corps 58 de chaque pièce d'indexation par les trous d'assemblage 32. Les extrémités de la goupille sont logées dans deux cavités diamétralement opposées réalisées au niveau des surfaces planes de la paroi périphérique du logement respectif 29 afin de bloquer les pièces indexation en translation.

Les contrepièces 66a, 66b sont ensuite placées dans les deux réceptacles 46a, 46b de la seconde partie 40 de la charnière et leur moyeu respectif 68 sont fixés, de préférence par chassage, dans les trous 48 situés dans les parois latérales 49 de la seconde partie. Celle-ci est alors positionnée par rapport à la première partie 20 de la charnière 40 afin que les deux réceptacles 46a, 46b soient positionnés de part et d'autre du support central 26 de la première partie avec le trou axial 73 de chaque contre-pièce 66a, 66a situé en face du trou axial 63 de la pièce d'indexation respective.

Les deux goupilles sont ensuite retirées des pièces d'indexation 56a, 56b par les trous d'assemblage 32, ce qui occasionne le déplacement axial des pièces d'indexation, sous l'action du ressort de compression 52, jusqu'à ce que la denture frontale 64 de chaque pièce d'indexation soit en pise avec les dentures frontales 74 de la contre-pièce respective 66a, 66b. Au regard des figures 3 à 5, la tige 50 est ensuite enfilée successivement dans le trou axial 73 de la seconde contre-pièce 66b, dans le trou axial 63 de la seconde pièce d'indexation 56b, dans le trou traversant 28 du support central 26 à l'intérieur du ressort de compression 52, dans le trou axial 63 de la première pièce d'indexation 56a et enfin l'extrémité de la tige 50 est chassée dans le trou axial de la première contre-pièce 66a.

D'autres formes de réalisation de l'invention, brièvement décrites ci-après, peuvent être envisagées sans pour autant s'écarter du cadre de l'invention tel que défini par les revendications annexées.

Selon une de ses formes de réalisation, la charnière peut ne comporter qu'une pièce d'indexation. Celle-ci peut être montée sur la première partie de la charnière et agencée pour coopérer avec une contre-pièce montée sur la seconde partie de la charnière. Cette pièce d'indexation peut être montée dans un support solidaire de la première partie et comprenant un organe de contrainte agissant sur la pièce d'indexation pour que celle-ci puisse être déplacée axialement de manière à permettre de verrouiller la seconde partie dans différentes positions angulaires d'indexation par rapport à la première partie selon le même principe de l'exemple de réalisation illustré et décrit précédemment. Les première et seconde parties de la charnière peuvent être fixées ensemble par différents moyens, par exemple par une tige dont une extrémité est solidaire de la contre-pièce alors que l'autre extrémité est montée pivotante dans une ouverture prévue dans le support de la première partie tout en étant bloquée axialement.

Selon une autre forme de réalisation, la pièce d'indexation, ou chaque pièce d'indexation dans le cas d'une charnière comportant deux pièces d'indexation similaire à la forme préférentielle décrite préalablement, peut être montée de manière fixe en translation alors que la contre-pièce ou chaque contre-pièce peut être montée pour se déplacer en translation et pour coopérer avec un organe de contrainte.

Selon une autre forme de réalisation, la charnière peut comporter des caractéristiques structurelles similaires à la forme de réalisation illustrée tout en étant dépourvue de tige. Les pièces d'indexation et contrepièces peuvent être ainsi dépourvues de trou axial. Dans ce cas, la charnière est dénuée de système de friction. On veillera néanmoins à adapter les dimensions des pièces et contre-pièces pour que celles-ci puissent être maintenues pour pouvoir pivoter autour de l'axe de pivotement de la charnière ou pour pouvoir se déplacer le long de cet axe sans avoir besoin de tige pour les supporter.

Cette charnière peut également être utilisée pour des pièces d'horlogerie équipées d'un couvercle conventionnel, c'est-à-dire un couvercle dépourvu d'un mécanisme horloger contrairement à la forme de réalisation préférentielle susvisée. Enfin, cette charnière peut également être utilisée pour un article de bijouterie.

### Liste de références

Charnière 10
   Première partie 20
      Aile 22
         Trous de fixation 24 (e.g. lamages)
      Support central 26
         Trou traversant 28
         Logements 29
            Paroi 30
         Trous d'assemblage 32
   Seconde partie 40
      Aile 42
         Trous de fixations 44 (e.g. lamages)
      Réceptacles 46a, 46b
         Logements 47
         Trou 48
         Paroi latérale 49
   Tige 50
   Organe élastique 52 (e.g. ressort de compression)
   Joints 54a, 54b
   Pièces d'indexation 56a, 56b
      Corps 58
         Logement interne 59
         Méplat 60
         Epaulement 61
         Passage 62
         Trou axial 63
      Denture frontale 64
   Contre-pièces 66a, 66b
      Moyeu 68
         Méplat 70
      Trou axial 73
      Denture frontale 74
      Disque 75
Pièce d'horlogerie 100
   Boitier principale 110
   Boitier secondaire 120

## Revendications

1. Charnière (10) à mécanisme d'indexation notamment pour pièce d'horlogerie (100), comprenant
une première partie (20) comportant une aile (22), un support (26) et au moins une pièce d'indexation (56a, 56b) montée sur le support (26) et dotée d'une denture frontale (64) définissant une pluralité de positions angulaires d'indexation, ladite denture frontale (64) étant orientée dans un plan général orthogonal à l'axe de pivotement de la charnière,
une seconde partie (40) comportant une aile (42), un support (46a, 46b) et au moins une contre-pièce (66a, 66b) montée sur le support (46a, 46b) et dotée d'une denture frontale (74) agencée pour coopérer avec la denture frontale (64) de ladite au moins une pièce d'indexation,
dans laquelle l'une de la pièce d'indexation (56a, 56b) et de la contre-pièce (66a, 66b) est montée pour pouvoir se déplacer en translation le long dudit axe de pivotement,
ladite charnière comprenant en outre au moins un organe de contrainte (52) agencé pour pouvoir déplacer l'une de la pièce d'indexation (56a, 56b) et de la contre-pièce (66a, 66b) pour que leur denture frontale respective (64, 74) puissent soit être en prise sous la contrainte de l'organe de contrainte (52), soit écartées, à l'encontre de l'organe de contrainte (52), pour permettre à l'une de la première partie (20) et de la seconde partie (52) d'être déplacée angulairement d'une position angulaire d'indexation à une autre.

2. Charnière (10) selon la revendication 1, comportant deux paires de pièces à denture frontale (64, 74), chaque paire comprenant une pièce d'indexation (56a, 56b) et une contre-pièce (66a, 66b).

3. Charnière (10) selon l'une des revendications précédentes, dans laquelle le support (26) de ladite première partie (20) comporte en outre un ou deux logements (29), la pièce ou chaque pièce d'indexation (56a, 56b) étant agencée, au moins en partie, dans le logement ou l'un des logements (29).

4. Charnière (10) selon la revendication 3, dans laquelle la pièce ou chaque pièce d'indexation (56a, 56b) comporte un corps (58) agencé dans le logement ou l'un des logements (29) du support central (26), le corps (58) et le logement (29) étant de formes complémentaires et configurés pour empêcher toute rotation relative entre eux.

5. Charnière (10) selon l'une des revendications 2 à 4, dans laquelle le support de ladite seconde partie (40) est sous la forme de deux réceptacles (46a, 46b) agencés de part et d'autre du support (26) de ladite première partie (20) et dans lesquels sont agencés les contre-pièces (66a, 66b).

6. Charnière (10) selon la revendication précédente, dans laquelle chaque réceptacle (46a, 46b) comporte un logement (47) recevant en partie la pièce d'indexation (56a, 56b) et la contre-pièce (66a, 66b).

7. Charnière selon l'une des revendications précédentes, comportant en outre au moins une tige (50) traversant au moins partiellement le support (26) de ladite première partie (20), traversant la pièce ou chaque pièce d'indexation (56a, 56b) et au moins en partie la contre-pièce ou chaque contrepièce (66a, 66b).

8. Charnière (10) selon la revendication 7, dans laquelle la seconde partie (40) comporte deux parois latérales (49) dotées chacune d'un trou (48) coaxial audit axe de pivotement, chaque contre-pièce (66a, 66b) comportant un moyeu (68) agencé dans le trou (48) de la paroi respective (49) afin d'être entraîné en rotation autour dudit axe de pivotement lorsque ladite seconde partie (40) est pivotée par rapport à ladite première partie (20).

9. Charnière (10) selon la revendication précédente, dans laquelle ledit moyeu (68) et ledit trou (48) sont de formes complémentaires et sont configurés pour que chaque contre-pièce (66a, 66b) puisse être montée dans une position angulaire déterminée afin de définir les différentes positions de ladite pluralité de positions angulaires indexées.

10. Charnière (10) selon l'une des revendications 7 à 9, dans laquelle l'organe de contrainte (52) est agencé autour de la tige (50).

11. Charnière (10) selon l'une des revendications 7 à 10, dans laquelle la contre-pièce ou l'une des contre-pièces (66a, 66b) est solidaire de la tige (50) afin que le pivotement de ladite seconde partie (40) par rapport à ladite première partie (20) entraine ladite tige (50) en rotation autour de son axe.

12. Charnière (10) selon la revendication précédente, dans laquelle la pièce d'indexation ou chaque pièce d'indexation (56a, 56b) est dotée d'un logement interne (59) dans lequel est fixé un joint (54a, 54b), le joint étant monté autour de la tige (50) afin que la rotation de celle-ci autour de son axe soit freinée par la friction du joint (54a, 54b) sur la tige (50).

13. Charnière (10) selon l'une des revendications précédentes, dans laquelle le profil de la denture frontale (64) de chaque pièce d'indexation (56a, 56b) est déterminé pour que le pas angulaire entre les différentes positions de ladite pluralité de positions angulaires indexées soit constant et compris dans une plage allant de 10° à 30°.

14. Pièce d'horlogerie (100) comportant un boitier (110), un couvercle (120) et la charnière selon l'une des revendications précédentes, les ailes (22, 42) desdites première partie (20) et seconde partie (40) étant solidaires pour l'une du boitier (110) et pour l'autre du couvercle (120).

15. Pièce d'horlogerie (100) selon la revendication précédente, dans laquelle le boitier est un boitier principal (110) contenant un mouvement horloger de base alors que le couvercle est un boitier secondaire (120) contenant au moins une fonction ou une indication horlogère.
